# EUROPÄISCHE PATENTSCHRIFT

(11) **EP 0 685 187 B1**
(45) Veröffentlichungstag und Bekanntmachung des Hinweises auf die Patenterteilung: **19.08.1998**
(21) Anmeldenummer: 95250113.8
(22) Anmeldetag: 11.05.1995
(51) Int. Cl.: A47B 21/00

(54) **Schreibtisch**
Desk
Bureau

(30) Priorität: 18.05.1994 DE 4417873
(43) Veröffentlichungstag der Anmeldung: 06.12.1995
(73) Patentinhaber: Laukamm-Josten, Ulrich, Dr., D-10627 Berlin (DE)
(72) Erfinder: Laukamm-Josten, Ulrich, Dr., D-10627 Berlin (DE)
(74) Vertreter: Lüke, Dierck-Wilm, Dipl.-Ing.

(56) Entgegenhaltungen:
- DE-A- 2 261 036

## Beschreibung

Die Erfindung bezieht sich auf einen Schreibtisch mit einer Arbeitsplatte gemäß den Merkmalen des Oberbegriffes des Patentanspruches.

Aus der DE-A-22 61 036 ist eine gattungsgemäße Anordnung an Arbeitstischen zur Aufstellung von Geräten bekannt, die einen Schreibtisch mit einer Arbeitsplatte, in die ein Fenster von den Flächenabmessungen eines Bildschirmes eingelassen ist, betrifft. Das Fenster ist vorne und hinten von zwei Längsträgern begrenzt, die Schultern bilden, in denen Löcher zur Befestigung zweier Gurte angebracht sind. Diese tragen an jedem Ende einen Haken, dessen Befestigungsplatte mit den Gurten vernietet ist. Die Gurte dienen zur Aufstellung des Bildschirmes und gestatten eine Aufstellung des Gerätes unter beliebiger Winkellage, da die Länge der Gurte einstellbar ist, d.h. jeder der beiden Gurte kann aus zwei durch eine Schnalle verbundenen Teilen zusammengesetzt sein. Nachteilig hierbei ist, daß der Bildschirm lediglich auf den Gurten aufliegt und von diesen getragen wird. Eine Fixierung des Bildschirmes in einer bestimmten Arbeitslage ist nicht möglich.

Bei einem aus der WO 88/07826 vorbekannten Schreibtisch besteht die mit Haltegurten versehene Haltevorrichtung aus einem einstellbaren, mehrteiligen Gestänge, bei dem eine das Gehäuse des Bildschirmes tragende Basisplatte von Haltegurten gehalten ist, wobei durch eine Verstellung der die Winkligkeit und die Höhe des Bildschirmes vom Benutzer beliebig verändert werden kann. Auch kann die Aufhängung des Bildschirmgehäuses nur mittels Haltegurten erfolgen, ohne daß hierfür eine technisch brauchbare Lösung angegeben wird. Nachteilig hierbei ist der große mechanische Aufwand für die Haltevorrichtung, der die Kosten für den Schreibtisch sehr verteuert.

Der Erfindung liegt daher die Aufgabe zugrunde, die vorbekannte Haltevorrichtung für das Bildschirmgehäuse im Hinblick auf eine Fixierung des Bildschirmgehäuses im Schreibtisch zu verbessern.

Die Lösung dieser Aufgabe ergibt sich aus den kennzeichnenden Merkmalen des Patentanspruches. Hierdurch wird eine Haltevorrichtung geschaffen, mit welcher durch ein Verschieben der Spanngurtträger mit den Aufhängungen der Spanngurte in Richtung quer zur Vorder- und Hinterkante des Fensters die Winkligkeit und Höhe des Bildschirmes vom Benutzer beliebig verändert werden kann. Darüber hinaus kann der Bildschirm auch gegenüber dem Fenster der Arbeitsplatte des Schreibtisches fixiert werden, da der Bildschirm durch die Anordnung der Aufhängungen der Spanngurtträger unterhalb der Arbeitsplatte bzw. auf der Unterseite der parallel verschiebbaren Spanngurtträger mit seiner vorderen Oberkante oder mit seiner vorderen Unterkante und seiner rückwärtigen Gehäuseoberkante gegen eine querverlaufende Kante des Fensters gedrückt und mittels der Spanngurte verspannt werden kann. Die Spanngurte werden durch Verschieben der Spanngurtträger mit den Aufhängungen so eingestellt, daß der jeweils gewünschte Spannpunkt für den Bildschirm bestimmt ist. Anschließend wird ein unverrutschbares Fixieren des Bildschirmes unter einem freiwählbaren Winkel zur Arbeitsplatte durch ein Anpressen des Bildschirmes an die gewünschte Kante der Unterseite der Arbeitsplatte bewirkt, indem die Spanngurte angezogen werden. Die Spanngurte können manuell manuell über ein Spannschloß gespannt oder auch automatisch arretiert werden. Durch Anpressen des Bildschirmes an mindestens einer Kante des Fensters oder an einer querverlaufenden Kante des Rahmenträgers wird somit eine unverrückbare Fixierung des Bildschirmes ermöglicht. Durch ein Nachlassen bzw. Entspannen der Spanngurte hängt der Bildschirm wieder frei und der Winkel des Bildschirmes zur Arbeitsplatte kann wieder neu eingestellt werden.

Die Erfindung ist nachfolgend anhand eines Ausführungsbeispieles eines mit der Haltevorrichtung versehenen Schreibtisches näher erläutert. Es zeigen:
- Fig. 1: eine perspektivische Draufsicht auf die Arbeitsplatte des Schreibtisches mit in Haltegurten hängendem Bildschirm,
- Fig. 2: eine Draufsicht auf den Schreibtisch,
- Fig. 3: eine Seitenansicht des Schreibtisches,
- Fig. 4: eine Seitenansicht des Schreibtisches nach Fig.3 mit angehobener Position des Bildschirmes und Bedienungsperson,
- Fig. 5: eine der Fig.4 entsprechende Darstellung mit abgesenktem Bildschirm und
- Fig. 6: die Blick- und Gesichtsfeldgrenzen der Bedienungsperson.

Der Schreibtisch besteht aus einer Arbeitsplatte 1 mit Tischbeinen 20, einem Bildschirm 2 mit Gehäuse 3 und Fuß 4 sowie einer nicht dargestellten Tastatur. In die Arbeitsplatte 1 ist vorzugsweise mittig oder an beliebiger Stelle ein Fenster 5 etwa von den Flächenabmessungen des Bildschirmes 2 eingelassen, wobei die zwischen der Vorderkante 6 des Fensters 5 und der Vorderkante 7 der Arbeitsplatte 1 verbleibende Fläche zur Aufstellung der nicht dargestellten Tastatur dient. Hierzu beträgt der Abstand zwischen der Vorderkante 6 des Fensters 5 und der Vorderkante 7 der Arbeitsplatte 1 etwa 20 bis 30 cm. Die Hinterkante 8 des Fensters 5 verläuft etwa im Abstand der Höhe des Bildschirmes 2 von und parallel zur Vorderkante 6 des Fensters 5.

Unterhalb der Arbeitsplatte 1 sind parallel zu den Seitenkanten 9,10 des Fensters 5 zwei parallel zueinander verlaufende Rahmenträger 11,12 befestigt, an denen zwei parallel zu den Vorder- und Hinterkanten 6,8 des Fensters 5 verlaufende Gurtträger 13, 14 verschiebbar gelagert sind, wobei die Verfahrbarkeit senkrecht zur Vorder- und Hinterkante 6,8 des Fensters 5 möglich ist. Die Verschiebbarkeit der Gurtträger 13, 14 an den Rahmenträgern 11,12 kann mittels Schienen und an diesen festgelegter Rollen erfolgen, wobei Schienen und Rollen nicht dargestellt sind. Auch sind nicht dargestellte Arretiervorrichtungen zur Festlegung der verschiebbaren Gurtträger 13,14 an den festen Rahmenträgern 11,12 vorgesehen.

Die an den Rahmenträgern 11,12 parallel verschiebbaren Gurtträger 13,14 tragen auf ihren Unterseiten Aufhängungen 15,19 für Spanngurte 16,17, die sich in der Ebene der Rahmenträger 11,12 jeweils zwischen den beiden Gurtträgern 13,14 in einer Kurvenform erstrecken, wie es in Fig. 3 dargestellt ist. Die Spanngurte 16,17 bestehen aus für die Aufnahme des Bildschirmes 2 und dessen Gehäuse 3 ausreichend festem Gewebematerial. Die Spanngurte 16,17 können auch automatisch arretierbar sein.

Der Abstand der beiden Spanngurte 16,17 voneinander ist kleiner als die Breite der Vorderseite des Gehäuses 3 des Bildschirmes 2, so daß das Gehäuse 3, wie es insbesondere in Fig. 3 dargestellt ist, von den beiden Spanngurten 16,17 gehalten werden kann. Der Fuß 4 des Bildschirmes 2 erstreckt sich zwischen den beiden Spanngurten 16,17 in Richtung auf die Vorderkante 7 des Arbeitstisches 1. Der Bildschirm 2 liegt dabei in geneigter Lage unter einem Winkel von ca. 30 ° zur Fläche der Arbeitsplatte 1, wie es in Fig. 3 dargestellt ist. Da der Bildschirm 2 mit seinem Gehäuse 3 im ungespannten Zustand frei in den Spanngurten 16,17 hängt, ist eine nahezu frei wählbare Lage des Bildschirmes 2 zur Arbeitsplatte 1 und damit zu dem in diesen eingelassenen Fenster 5 möglich. Die Spanngurte 16,17 werden dann durch Verschieben der Aufhängungen 15,19 angezogen, wobei diese ein unverrutschbares Fixieren des Bildschirmes 2 in einem frei wählbaren Winkel zur Arbeitsplatte 1 ermöglichen und wobei das Fixieren durch ein Anpressen des Bildschirmes an die Unterseite der Arbeitsplatte 1 an mindestens einer Kante des Fensters 5 oder an einer quer verlaufenden Kante des Rahmenträgers ermöglicht. Durch ein Nachlassen der Spanngurte 16,17 hängt der Bildschirm 2 wieder frei und der Winkel des Bildschirmes 2 zur Arbeitsplatte 1 kann wieder neu eingestellt werden.

Der Abstand der beiden Spanngurte 16,17 voneinander muß kleiner sein als die Vorderseite des Bildschirmes 2, um diesen aufnehmen zu können. Auf der Rückseite des in der Regel schmaleren Gehäuses 3 des Bildschirmes 2 ist eine die beiden Spanngurte 16,17 verbindende Schlinge 18 in Form eines Ringes o. dgl. angeordnet, welche die beiden Spanngurte 16,17 zusammenhält und ein seitliches Abrutschen des Bildschirmes 2 von den Spanngurten 16,17 verhindert.

Die Aufhängungen 15,19 können auch direkt und fest an der Unterseite der Arbeitsplatte 1 fixiert werden, wobei die Aufhängungen 15 etwa in Höhe knapp vor der Vorderkante 6 des Fensters 5 und die Aufhängungen 19 hinter der Hinterkante 8 in einem Abstand befestigt werden, der in etwa dem Abstand von der Vorderkante 6 zur Hinterkante 8 entpricht.

Die Figuren 4 und 5 zeigen verschiedene Anordnungen des Bildschirmes 3 mit oberhalb (Fig.4) bzw. unterhalb (Fig.5) der Arbeitsplatte 1 befindlichem Bildschirm 2. Die Haltegurte 16,17 sind hier nicht dargestellt.

Die Fig. 6 zeigt die Blick- und Gesichtsfeldgrenzen der Bedienungsperson, wobei der Bereich A das optimale Blickfeld angibt, in welchem der Bildschirm 3 mittels der Haltegurte 16,17 optimal einstellbar ist.

Durch eine Kombination des aus den Rahmenträgern 11,12 und den Gurtträgern 13,14 gebildeten Rahmens und der Spanngurte 16,17 mit einem metallischen Netz, einer Gitterfolie 21 (Fig.3) oder einem Metallgehäuse kann ein Faraday'scher Käfig erzeugt werden, der elektromagnetische Schwingungen (Strahlung) des Bildschirmes 3 an allen Seiten bis auf die Vorderseite vermindert oder ganz ausschließt.

## Patentansprüche

1. Schreibtisch mit einer Arbeitsplatte (1), in die ein Fenster (5) etwa von den Flächenabmessungen eines Bildschirmes (2) eingelassen ist, dessen Gehäuse (3) im Bereich des Fensters mittels einer mit einstellbaren Haltegurten versehenen Haltevorrichtung mit in Richtung zur Vorderkante (6) des Fensters leicht geneigter Lage aufnehmbar ist,
**dadurch gekennzeichnet,**
daß die Haltegurte als Spanngurte (16,17) ausgebildet und an unterhalb der Arbeitsplatte (1) befindlichen Aufhängungen vor der Vorderkante (6) und hinter der Hinterkante (8) des Fensters (5) auf der Unterseite von parallel verschiebbaren Spanngurtträgern (13,14) (15,19) befestigt sind,
daß die Spanngurtträger (13,14) mit den Aufhängungen (15,19) der Spanngurte (16,17) in Richtung quer zur Vorder- und Hinterkante (6,8) des Fensters (5) verschiebbar und arretierbar sind und
daß der Abstand der Aufhängungen (15,19) und der an diesen befestigten Spanngurte (16,17) voneinander kleiner ist als die Breite des von den Spanngurten (16,17) aufzunehmenden Bildschirmgehäuses (2,3).

## Claims

1. A desk having a working top (1) wherein is provided a window (5) of approximately the area dimensions of a screen (2), case (3) of which being accommodated in the area of the window by means of a holding device provided with adjustable holding straps in an orientation slightly inclined towards front edge (6) of the window,
**characterised in**
that the holding straps are adapted as tensioning straps (16, 17) and are attached, in front of front edge (6), at suspensions underneath working top (1), and behind rear edge (8) of window (5), at the bottom side of parallely displaceable tension strap carriers (13, 14), (15, 19),
that tension strap carriers (13, 14) are displaceable and lockable, together with suspensions (15, 19) of tensioning straps (16, 17) in a direction transversely to front and rear edges (6, 8) of window (5), and
that the spacing of suspensions (15, 19) and of tensioning straps (16, 17) attached thereto is smaller than the width of screen case (2, 3) to be accommodated by tensioning straps (16, 17).

## Revendications

1. Bureau comprenant une plaque de travail (1), dans laquelle est prévue une fenêtre (4) d'environ l'encombrement d'un écran (2), dont le boîtier (3) peut être reçu dans le domaine de la fenêtre au moyen d'un dispositif de retenue pourvu de bretelles de retenue réglables en une position légèrement inclinée vers l'arête avant (6) de la fenêtre,
**caractérise an ce**
les bretelles de retenue sont agencées sous la forme de bretelles de tension (16, 17) et sont fixées, devant l'arête avant (6), à des suspensions positionnées au-dessous de la plaque de travail (1) et, derrière l'arête arrière (8) de la fenêtre (5), au côté inférieur de supports (13, 14), (15, 19) des bretelles de tension déplaçables parallèlement,
que les supports (13, 14) des bretelles de tension sont déplaçables et arrêtables, avec les suspensions (15, 19) des bretelles de tension (16, 17) en une direction transversale par rapport aux arêtes avant et arrière (6, 8) de la fenêtre (5), et
que la distance des suspensions (15, 19) et des bretelles de tensions (16, 17) fixées à celles-ci les unes des autres est inférieure à la largeur du boîtier (2, 3) de l'écran à recevoir par les bretelles de tension (16, 17).
